# EUROPÄISCHE PATENTSCHRIFT

(11) **EP 1 181 703 B1**
(45) Veröffentlichungstag und Bekanntmachung des Hinweises auf die Patenterteilung: **19.01.2005**
(21) Anmeldenummer: 00929489.3
(22) Anmeldetag: 04.05.2000
(51) Int. Cl.: H01H 9/02, H01H 9/04

(54) **VORRICHTUNG ZUM WIRKSAMSETZEN EINER ÖFFNUNGSHILFE UND/ODER EINER SCHLIESSHILFE FÜR VERSCHLIESSBARE BEWEGLICHE TEILE AN FAHRZEUGEN, WIE KLAPPEN, TÜREN OD. DGL.**
DEVICE FOR ACTIVATING AN OPENING MECHANISM AND/OR A CLOSING MECHANISM FOR LOCKABLE MOVING PARTS ON VEHICLES, SUCH AS FLAPS, DOORS OR SIMILAR
DISPOSITIF D'ACTIVATION D'UN AUXILIAIRE D'OUVERTURE ET/OU D'UN AUXILIAIRE DE FERMETURE DESTINE A DES PARTIES MOBILES VERROUILLABLES DE VEHICULES, TELS DES VOLETS, PORTES ET EQUIVALENT

(30) Priorität: 18.05.1999 DE 19922657; 18.12.1999 DE 19961246
(43) Veröffentlichungstag der Anmeldung: 27.02.2002
(62) Teilanmeldung aus: 04005220.1
(73) Patentinhaber: Huf Hülsbeck & Fürst GmbH & Co. KG, 42551 Velbert (DE)
(72) Erfinder: SPIES, Wolfgang, Uwe, D-42781 Haan (DE)
(74) Vertreter: Mentzel, Norbert, Dipl.-Phys.
(86) Internationale Anmeldenummer: PCT/EP2000/003983
(87) Internationale Veröffentlichungsnummer: WO 2000/070633

(56) Entgegenhaltungen:
- WO-A-97/11473
- DE-A- 4 213 084
- FR-A- 2 217 784
- GB-A- 2 161 122
- US-A- 5 448 028

## Beschreibung

Die Erfindung richtet sich auf eine Vorrichtung der im Oberbegriff des Anspruches 1 angegebenen Art. Dazu ist ein manueller Betätiger im Kraftfahrzeug vorgesehen. Bei dessen Betätigung wird auf einem Schalter eingewirkt, der einen Antrieb zum Öffnen bzw. Schließen des beweglichen Fahrzeugteils einschaltet. Ein solcher Antrieb kann zu einem Verschluss gehören, der als Drehfalle ausgebildet ist. Die Drehfalle wird von einer Sperrklinke in Schließposition gehalten und durch Auslösen des Betätigers in eine Öffnungsposition überführt. Eine solche Vorrichtung wird beispielsweise an der Heckklappe eines Motorfahrzeugs verwendet.

Bei einer bekannten Vorrichtung (DE 34 40 442 A1) ist der Betätiger als ein Druckknopf ausgebildet, der in einem Loch der Außenverkleidung angeordnet ist. Um den Duckknopf in seiner Ausgangsstellung zu halten, ist eine Druckfeder erforderlich. Um den Mechanismus vor Schmutz und Feuchtigkeit zu schützen, ist der Druckknopf von einer Folie überdeckt und abgedichtet. Bei Betätigung des Druckknopfs wird eine Kugel bewegt, die auf einen Kontaktgeber eines neben dem Druckknopf angeordneten Schalters einwirkt. Dieser bekannte Betätiger umfasst mehrere Bauteile, die gesondert hergestellt und miteinander montiert werden müssen. Trotz der elastischen Abdeckung können Schmutz und Feuchtigkeit in das Loch der Außenverkleidung gelangen.

Bei einer gattunsgemäßen Vorrichtung (DE 197 22 503 A1) besteht das Schmuckelement aus einem drehbar an der Außenverkleidung gelagerten Firmenemblem, das in einer Ausgangsstellung einen Schlosskörper nach außen abdeckt. Das Firmenemblem kann in einer Freigabestellung überführt werden, wo es den Schlosskörper oder einen anderen Betätiger für das Fahrzeugteil freigibt. In der Freigabestellung dient das Firmenemblem zugleich als Griffelement um den Fahrzeugteil, z.B. eine Heckklappe des Fahrzeugs, ganz aufzuklappen. Nach der Betätigung der Mittel war wieder eine Rückstellung des Firmenemblems in seiner Ausgangsstellung erforderlich. Das ist umständlich.

Der Erfindung liegt die Aufgabe zugrunde, eine zuverlässige Vorrichtung der im Oberbegriff des Anspruches 1 genannten Art zu entwickeln, die preiswert ausgebildet und einfach zu handhaben ist. Dies wird, unter Berücksichtigung der im Oberbegriff genannten Maßnahmen durch die im Kennzeichen des Anspruches 1 angeführten Maßnahmen erreicht, denen folgende besondere Bedeutung zukommt.

Bei der Erfindung wird ein Teilstück vom Schmuckelement selbst elastisch deformierbar ausgebildet und erfüllt damit die Funktion eines Betätigers für einen Schalter, dessen Kontaktgeber wieder entweder unmittelbar oder mittelbar im Nachgiebigkeitsweg des Schmuckelement-Teilstücks angeordnet ist. Es bietet sich dabei, gemäß Anspruch 3, an, den Aufbau des Schmuckelements in Form von Stegen zu nutzen, wie es seine Zierfunktion oder seine visuelle Informationsfunktion erfordern. Das Schmuckelement ist nämlich durch Stege mit dazwischenliegenden Durchbrechungen gegliedert. Die Erfindung hat erkannt, dass die Stege die elastische Nachgiebigkeit in einem bestimmten Teilstück des Schmuckelements so begünstigen, dass dieser Bereich besonders geeignet ist, um als Betätiger des Schalters zu dienen.

Damit entfallen zahlreiche Bauteile, wie sie sonst für unterhalb des Schmuckelements vorgesehene Betätiger erforderlich waren. Außerdem braucht das Schmuckelement seine Ausgangslage gar nicht zu ändern, um den Betätiger auszulösen. Es genügt die betreffende nachgiebige Stelle des Schmuckelements zu drücken, um die gewünschte Schalterbetätigung zu erhalten.

Weitere Maßnahmen und Vorteile der Erfindung ergeben sich aus den Unteransprüchen, der nachfolgenden Beschreibung und den Zeichnungen. In den Zeichnungen ist die Erfindung in mehreren Ausführungsbeispielen dargestellt. Es zeigen:
- Fig. 1: eine erste Ausführungsform der Erfindung, nämlich einen Längsschnitt durch ein Teilstück einer Heckklappe eines Fahrzeugs; und zwar im Ruhefall,
- Fig. 2: die in Fig. 2 gezeigte Vorrichtung im Betätigungsfall,
- Fig. 3: eine weitere Ausbildung der erfindungsgemäßen Vorrichtung, wo die betätigbare Verformungsstelle in ein Firmenemblem integriert ist, welches auf der Außenverkleidung einer Heckklappe des Fahrzeugs sitzt, und zwar in einer Ruheposition,
- Fig. 4: in einem Ausbruch von Fig. 3 die dortige Vorrichtung, während ihrer Druckbetätigung,
- Fig. 5: die sich nach der Druckbetätigung von Fig. 4 ergebende Abstandslage des Firmenemblems, das jetzt als Handgriff zum vollen Öffnen der Klappe dient, und
- Fig. 6 + 7: zwei abgewandelte Ausführungen der in Fig. 3 bis 5 gezeigten Vorrichtung, wenn sich das Firmenemblem in einer Abstandslage befindet.

Im Ausführungsbeispiel von Fig. 1 und 2 ist der Betätiger für den Schalter ein Firmenemblem 25 mit kreisförmigem Umriss 24, welches ein elastisch deformierbares Teilstück 23 aufweist. Das Firmenemblem 25 besitzt ein Logo, welches aus mehreren Stegen 23, 27 zusammengesetzt ist. Die Stege 23, 27 erfüllen eine bestimmte Zierfunktion und können einen visuellen Informationsinhalt aufweisen und aus Lettern und/oder einem Bild bestehen. Zwischen den Stegen befinden sich Durchbrechungen. Im vorliegenden Ausführungsbeispiel ist sogar ein Trennschnitt 26 zwischen zwei Stegen 23, 27 vorgesehen, die den einen Steg 23 biegsam machen. Der Steg 23 ist an einem Ende im Umfangsbereich 24 fest angebracht, aber an seinem gegenüberliegenden freien Ende 28 biegsam. Der Steg 23 erfüllt die Funktion eines biegsamen Balkens. Er wird, im Sinne des Pfeils 20"von Fig. 4 gegenüber dem benachbarten, starren Steg 27 nach innen, gegen den Schalter 12 deformiert und kommt in die Position 23'. Dies ist in Fig. 2 durch einen Deformationsweg 29 gekennzeichnet. Das Firmenemblem ist in einen Nachbarbereich 22 der Karosserie integriert.

Wie anhand von Fig. 2 zu erkennen ist, gehört das Firmenemblem 25 zu einer Baueinheit 30, die für sich komplett vormontierbar ist und folgende Bestandteile umfasst. Es gibt zunächst eine Montageplatte 17, auf deren Rückseite 18 der bereits erwähnte Mikroschalter 12 mit seinem Gehäuse befestigt ist. Eine Führung 14 am Schaltergehäuse durchragt einen in der Montageplatte 17 vorgesehenen Durchbruch 19, wodurch der kontaktgebende Stift 13 auf der Innenseite 31 der Montageplatte 17 zu liegen kommt. Vor dem Kontaktstift 13 kann eine durchgehende, in Fig. 1 und 2 nur strichpunktiert angedeutete elastische Membrane 33 angeordnet sein, die Bestandteil der Baueinheit 30 ist und sich über die ganze Platten-Innenseite 31 abdichtend erstreckt. Das Firmenemblem 25 ist, zusammen mit der Membran 33 und einer umfangsseitigen Dichtung 34 mit der Montageplatte 17 fest verbunden, z.B. durch Schrauben. Diese Befestigungsschrauben beeinträchtigen natürlich nicht die Biegsamkeit der vorbeschriebenen nachgiebigen Stelle 23. Diese Baueinheit 30 wird in einem aus Fig. 2 erkennbaren Ausschnitt 32 in den erwähnten Nachbarbereich 22 der Außenverkleidung eingebaut.

Wird die Kraftausübung 20 von Fig. 2 beendet, so sorgt die dem Firmenemblem 25 innenwohnende Elastizität dafür, dass die Karosseriestelle aus ihrer Betätigungsposition 23' wieder in ihre Ausgangsposition 23 von Fig. 1 gelangt. Diese Rückstellwirkung kann bedarfsweise auch durch zusätzliche, elastische Mittel, wie Blattfedern, unterstützt werden. Normalerweise ist dies nicht erforderlich, zumal auch die Membran 33 eine gewisse Rückstellelastizität besitzt. Die Membran 33 ist nämlich bestrebt in ihre aus Fig. 1 ersichtliche gewölbte Position überzugehen, was ihre stabile Lage kennzeichnet.

Es versteht sich, dass anstelle eines Firmenemblems 25 auch andere Schmuckelemente an der Außenverkleidung des Fahrzeugs die Funktion des erfindungsgemäßen Betätigers für einen Mikroschalter übernehmen könnten. Man. könnte dafür z.B. Zierteile eines Fahrzeugs verwenden. Geeignet wären aber auch am Fahrzeug ohnehin vorgesehene Benennungsteile, wie z.B. Typenbezeichnungen eines Fahrzeugs.

Im dritten Ausführungsbeispiel von Fig. 3 bis 5 liegt eine Baueinheit 21 aus einem Aufsatz 50 und einem Einsatz 37 vor, wobei in den Aufsatz 50 ebenfalls ein Firmenemblem 51 integriert ist. Diese Baueinheit 21 ist vorgefertigt und in dem Nachbarbereich 22 der Karosserie montiert. Im Unterschied zum vorausgehenden Ausführungsbeispiel von Fig. 1 und 2 ist hier das im Aufsatz 50 integrierte Firmenemblem 51 von dem gleichen Motor 15 beweglich, der auch zur Betätigung des nicht näher gezeigten Verschlusses dienlich ist. Die Fig. 5 zeigt die Abstandslage 50.2, wo der Aufsatz 50 einen Winkel α von etwa 45° gegenüber seiner Berührungslage 50.1 in Fig. 3 einnimmt.

Der Einsatz 37 dagegen ruht. Er bildet die Innenlage dieser Baueinheit 21, besteht aus Elastomermaterial und sitzt in einem Ausschnitt 32 der Außenverkleidung 40. Diese Innenlage 37 bildet eine elastische Dichtung und hat eine zentrale Wölbung 38 vor dem Kontaktgeber 13 eines Schalters 12 der am Träger 36 sitzt. In einer Abstandslage gemäß Fig. 5 ist ein Schließzylinder 48, der im Notfall eine Schlüsselbetätigung des Heckverschlusses erlaubt durch eine Öffnung 39 in der Innenlage 37 zugänglich. Der Schließzylinder 48 ist an einem Träger 36 montiert.

Am Träger 36 sind zwei Hebel 47 bei 49 angelenkt.Die Hebel 47 tragen den Aufsatz 50.

Wie am besten aus Fig. 5 zu entnehmen ist, ist der Aufsatz 50 in sich mehrlagig ausgebildet, bestehend aus dem äußeren Firmenemblem 51, einer rückseitig davon angeordneten dehnungselastischen Membran 52 und einer formsteifen Griffplatte 53, die aus Metall bestehen kann. Das Firmenemblem 51 besteht aus verhältnismäßig formstabilem Material, nämlich Kunststoff, besitzt aber Durchbrechungen 54, welche im zentralen Bereich dieser Außenlage 51 eine ausreichende Biegeelastizität geben. Das Firmenemblem 51 ist dreidimensional ausgebildet, und besitzt Durchbrechungen 54 im Relief zwischen den Schrift- bzw. Bildzeichen. Die Durchbrüche 54 sind rückseitig von der dehnbaren Membran 52 verschlossen und damit abgedichtet. Die darunterliegende Griffplatte 53 sitzt an den freien Enden der Hebel 47 und besitzt an definierter Stelle ein Loch 55. Die drei Lagen 51, 52, 53 des Aufsatzes 50 sind in ihrer Peripherie 24 miteinander fest verbunden. Im mittleren Bereich des Aufsatzes 50 gibt es zwischen der Griffplatte 53 und den biegefähigen darüberliegenden Lagen 51, 52 einen ausreichenden Abstand.

Normalerweise liegt die aus Fig. 3 erkennbare, durch eine Hilfslinie 50.1 gekennzeichnete Berührungslage 50.1 vor, wo die Baueinheit 21 an der Innenlage 37 im Ausschnitt 32 der Außenverkleidung 40 dicht anliegt. In diesem Fall ragt die zentrale Wölbung 38 die elastische Innenlage 37 durch das Loch 55 der Griffplatte hindurch und kommt, wie Fig. 3 zeigt, in Ausrichtung mit einer nachgiebigen Stelle 23 des Firmenemblems 51. Die Nachgiebigkeit macht sich bei der aus Fig. 6 erkennbaren Druckbetätigung 20 bemerkbar. Im Firmenemblem 51 wird die Nachgiebigkeitsstelle 23 in ihre dort erkennbare eingedrückte Position 23' überführt, wo die dahinter liegende Wölbung der elastischen Innenlage 37 bis in den Bereich des Griffplatten-Loches 55 eingedrückt worden ist und dort eine Abflachung 38' erhält. Dadurch wird der Kontaktgeber 13 eingedrückt und der Schalter 12 betätigt. Die Griffplatte 53 begrenzt die Druckbetätigung 20 der betätigten Verformungsstelle 23' gemäß Fig. 2.

Die Betätigung des Schalters 12 setzt über eine nicht näher gezeigte Steuerelektronik den Antrieb 15 wirksam, der zunächst, wie bereits erwähnt wurde, den Verschluss der Heckklappe 10 in eine Öffnungsbereitschaftsstellung überführt. Der gleiche motorische Antrieb 15 wird, zweckmäßigerweise nach kurzer Verzögerung, auch zur Bewegung der Baueinheit 50 genutzt. Diese Bewegung erfolgt über die Hebel 47, die herausgeschwenkt werden. Es kommt zu der bereits mehfach erwähnten Abstandslage von Fig. 5, welche dort mit der Hilfslinie 50.2 gekennzeichnet ist. Jetzt kann die Griffplatte 53 von der menschlichen Hand 56 hintergriffen werden, um die Heckklappe 10 im Sinne des Bewegungspfeils 11 von Fig. 7 in die volle Aufklapplage zu überführen. Dazu dient die durch den Kraftpfeil 57 verdeutlichte Öffnungskraft.

Aus ihrer Abstandslage 50.2 wird die Baueinheit 50 entweder manuell oder motorisch in ihre Berührungslage 50.1 von Fig. 6 zurückgeführt. Das kann auch beim Schließen der Heckklappe selbsttätig ablaufen.

Die Vorrichtung gemäß Fig. 3 bis 5 könnte auch als unbeweglicher Aufsatz 50 oder als Einsatz in die Außenverkleidung 40 integriert sein, wenn man die Funktion eines Handgriffs gemäß Fig. 5 nicht benutzen will. In diesem Fall können die Griffplatte 53 und der Hebel 47 entfallen. Es bleibt aber die Außenlage 51 als Firmenemblem bestehen, der von Dichtungslagen 52 und/oder 37 hinterlegt ist und in den bereits beschriebenen Weise mit dem Kontaktglied 13 des Schalters 12 durch Betätigungsdruck 20 gemäß Fig. 4 einwirkt.

Falls die elektrische Einrichtungen des Fahrzeugs defekt sein sollten und daher auch der Schalter 12 und der Antrieb 15 nicht funktionieren, lässt sich die Heckklappe 10 dennoch öffnen. Der Aufsatz 50 besitzt nämlich, wie aus Fig. 3 und 5 zu erkennen ist, im unteren Bereich einen rückseitigen Ausschnitt 58, der für die Fingerkuppe einer menschlichen Hand zugänglich ist. Durch manuelles Ziehen lassen sich dann die Hebel 47 aus einer mit dem Motor 15 gekuppelten Rastposition entkuppeln und erlauben ein manuelles Ausschwenken der Baueinheit bis zu der aus Fig. 5 erkennbaren Abstandslage. Dann ist, wie bereits erwähnt wurde, der normalerweise unterhalb der Baueinheit 50 befindliche Schließzylinder 48 stirnseitig durch die Öffnung 39 der Innenlage 37 zugänglich und erlaubt über einen Notschlüssel das bereits erwähnte Öffnen des Heckverschlusses.

In Fig. 6 ist eine abgewandelte Ausführungsform der Vorrichtung von Fig. 3 bis 5 gezeigt. Es genügt lediglich auf die Unterschiede einzugehen, während im übrigen die bisherige Beschreibung gilt. In diesem Fall sind die Hebel 47 drehfest mit einer Lagerwelle 59 verbunden. Die Welle 59 wird von einem Getriebe 60 angetrieben, welches dem Motor 15 nachgeschaltet ist.

Der vorausgehend im letzten Ausführungsbeispiel beschriebene Notfall ist auch bei dieser abgewandelten Ausführung von Fig. 6 anwendbar. In diesem Fall ist zwischen der Lagerwelle 59 und dem Getriebe 60 eine Rastkupplung vorgesehen, die z.B. aus einer Magnetkupplung bestehen kann, die über Permanentmagnete wirkt. Durch Ausübung einer ausreichend großen Öffnungskraft entkuppelt sich die Magnetkupplung und die Hebel 47 gehen in "Freilauf" über.

Im Ausführungsbeispiel von Fig. 7 ist ein gegenüber Fig. 6 abgewandelter, Antrieb 61 gezeigt, der aus einem Motor, insbesondere einem Elektromotor, und einem Getriebe bestehen kann. Das Ausgangsglied des Getriebes ist hier eine Zahnstange 62, die in ein Zahnrad 63 eingreift. Das Zahnrad 63 ist drehfest mit den Hebeln 47 verbunden und zusammen mit diesen um deren Anlenkstelle 49 verschwenkbar.

In Fig. 7 ist in ausgezogenen Strichen die Einfahrlage 62 der Zahnstange gezeigt. Ihre Ausfahrlage 62' ist strichpunktiert angedeutet. Sie liegt vor, wenn sich der Aufsatz 50 in seiner beim vorletzten Ausführungsbeispiel in Fig. 3 gezeigten Berührungslage befindet. Auch in diesem Fall ist im Notfall ein manuelles Wegbewegen des Aufsatzes 50 von der Außenverkleidung 40 möglich. Dazu genügt es eine Doppelzahnstange zu verwenden, oder wieder die vorbeschriebene Magnetkupplung zwischen den beweglichen Getriebeteilen zu verwenden.

### Bezugszeichenliste:

- 10: Heckklappe (in Zuklapplage), beweglicher Fahrzeugteil
- 11: Bewegungspfeil von 10 beim Öffnen
- 12: Schalter
- 13: Kontaktgeber von 12, längsbeweglicher federnder Stift
- 14.: Führung für 13 im Schaltergehäuse
- 15: Antrieb, Elektromotor zum Öffnen von 10
- 16: Bewegungspfeil von 13
- 17: Montageplatte
- 18: Rückseite von 17
- 19: Durchbruch in 17
- 20: Kraftpfeil für 23
- 21: Baueinheit
- 22: Nachbarbereich zu 21
- 23: Verformungsstelle (in Ausgangsposition)
- 23': eingedrückte Position von 23
- 24: Peripherie, umfangsseitige Verbindung zwischen 51, 52, 53 von 50
- 25: Firmenemblem in 21
- 26: Trennschnitt zwischen 23, 27
- 27: starres Teilstück von 21 bzw. 25
- 28: freies Teilstückende von 23
- 29: Nachgiebigkeitsweg von 23
- 30: Baueinheit aus 17, 12, 33, 34, 21, 25
- 31: Platteninnenseite von 17
- 32: Ausschnitt in 40
- 33: elastische Membran über 17
- 34: Umfangsdichtung bei 30
- 35: Leitungen zwischen 12, 15 (Fig. 1, 2)
- 36: Träger für 12
- 37: Einsatz, verformbare Innenlage
- 38: zentrale Wölbung von 37 (in Ausgangsposition)
- 38': Abflachung von 38 im Betätigungsfall
- 39: Öffnung in 37 für 48 (Fig. 5)
- 40: Außenverkleidung von 10

- 47: Hebel
- 48: Schließzylinder
- 49: Anlenkstelle von 47 an 36
- 50: Aufsatz aus 51, 52, 53
- 50.1: Berührungslage von 50 (Fig. 3, 4)
- 50.2: Abstandslage von 5.0 (Fig. 5)
- 51: Firmenemblem, Schmuckelement
- 52: dehnungselastische Membran
- 53: formsteife Griffplatte
- 54: Durchbrechung in 51
- 55: Loch in 53
- 56: hintergreifende menschliche Hand (Fig. 5)
- 57: Öffnungskraft für 10
- 58: rückseitiger Ausschnitt von 50 (Fig. 3, 5)
- 59: Lagerwelle von 47 (Fig. 6)
- 60: Getriebe (Fig. 6)
- 61: Antrieb (Fig. 7)
- 62: Zahnstange (Einfahrlage)
- 62': Ausfahrlage von 62
- 63: Zahnrad (Fig. 7)

- α: Winkelbewegung von 50 zwischen 50.1, 50.2

## Patentansprüche

1. Vorrichtung zum Wirksamsetzen einer Öffnungshilfe und/oder einer Schließhilfe für verschließbare bewegliche Teile (10) an Fahrzeugen, die im Öffnungsfall einen Zugang wenigstens zu bestimmten Bereichen im Fahrzeuginneren gestatten, wie Klappen (10), Türen od. dgl.
mit einem manuellen Betätiger, der im Betätigungsfall auf wenigstens einen Kontaktgeber (13) mindestens eines Schalters (12) einwirkt,
wobei der betätigte Schalter (12) einen Antrieb zum Öffnen bzw. Schließen des beweglichen Fahrzeugteils (10) einschaltet,
mit einer Außenverkleidung (40) am Fahrzeug bzw. am beweglichen Fahrzeugteil (10), wie einem Türblech,
und mit einem zur Zierde dienenden und gegebenenfalls einen visuellen Informationgsgehalt aufweisenden Schmuckelement (51) vor, an und/oder in der Außenverkleidung (40), wie einem Firmenemblem (51) einer Typenbezeichnung oder einem Zierteil,
**dadurch gekennzeichnet,**
**dass** das Schmuckelement (51) gemäß seinem Ziercharakter und/oder seinem Informationsinhalt in Stege (23, 27) mit dazwischenliegenden Durchbrechungen (54) gegliedert ist,
und **dass** mindestens ein Teilstück (23) der Stege (27) elastisch nachgiebig (23') ist und den Betätiger für den Schalter (12) bildet.

2. Vorrichtung nach Anspruch 1, **dadurch gekennzeichnet, dass** der Kontaktgeber (13) des Schalters (12) entweder unmittelbar oder mittelbar, nämlich über Übertragungsglieder (33), im Nachgiebigkeitsweg (29) des Schmuckelement-Teilstücks (23) angeordnet ist.

3. Vorrichtung nach einem der Ansprüche 1 oder 2, **dadurch gekennzeichnet, dass** der kontaktgebende Steg (23) des Schmuckstücks (51) biegeelastisch ausgebildet ist und bei seiner Verbiegung kontaktgebend auf den Mikroschalter (12) einwirkt.

4. Vorrichtung nach Anspruch 3, **dadurch gekennzeichnet, dass** zwischen benachbarten Stegen (23, 27) des Schmuckstücks (21) mindestens ein Trennschnitt (26) angeordnet ist
und dass der Trennschnitt (26) die Biegeelastizität des als Schalter-Betätiger fungierenden Stegs (23) bzw. Stege erhöht.

5. Vorrichtung nach einem der Ansprüche 1 bis 4, **dadurch gekennzeichnet, dass** das Schmuckstück (51) aus einem Einsatz oder einem Aufsatz (50) besteht, der gegenüber der Außenverkleidung (40) zwischen wenigstens zwei Lagen (50.1, 50.2) beweglich ist,
dass der Aufsatz (50) nach Druckbetätigung (20) des nachgiebigen Stegs (23) aus einer im wesentlichen bündigen bzw. parallelen Berührungslage (50.1) zum umgrenzenden Nachbarbereich (42) der Außenverkleidung in eine abragende Abstandslage (50.2) überführbar ist
und dass der in seiner Abstandslage (50.2) abragende Aufsatz (50) einen Handgriff zum vollen manuellen Öffnen bzw. Schließen des beweglichen Fahrzeugteils bildet.

6. Vorrichtung nach Anspruch 5, **dadurch gekennzeichnet, dass** der Einsatz bzw. Aufsatz (50) gegenüber dem Nachbarbereich (42) der Außenverkleidung klappbeweglich (α) ist und sich in der Abstandslage (50.2) in einer Winkelposition befindet.

7. Vorrichtung nach Anspruch 5 oder 6, **dadurch gekennzeichnet, dass** die Abstandslage (50.2) des Schmuckstücks (51) eine Öffnungsbereitschaftsstellung ist, von der aus die volle Öffnungsstellung des Fahrzeugteils (10) über eine weitere manuelle Bewegung erfolgt.

8. Vorrichtung nach einem der Ansprüche 5 bis 7, **dadurch gekennzeichnet, dass** der abragende Aufsatz (50) nach einer erneuten Betätigung aus seiner Abstandslage (50.2) wieder in ihre Berührungslage (50.1) rückführbar ist.

9. Vorrichtung nach einem oder mehreren der Ansprüche 5 bis 8, **dadurch gekennzeichnet, dass** die Umsteuerung des Aufsatzes (50) zwischen seiner Berührungs- und Abstandslage (50.1, 50.2) durch den gleichen Antrieb erfolgt, der zum Öffnen bzw. Schließen des beweglichen Fahrzeugsteils (10) bzw. des zugehörigen Verschlusses dient.

10. Vorrichtung nach Anspruch 9, **dadurch gekennzeichnet, dass** ein den der klappbeweglichen Aufsatz (50) bzw. Einsatz tragender Hebel (47) mit einer Lagerwelle (59) drehfest verbunden ist und die Lagerwelle (59) vom Motor bzw. Getriebe (60) des Antriebs (50) bewegbar ist.

11. Vorrichtung nach Anspruch 9, **dadurch gekennzeichnet, dass** der klappbewegliche Aufsatz (50) bzw. der Einsatz im Bereich seiner Achse (49) drehfest mit einem Zahnrad (63) verbunden ist,
wobei das Zahnrad (63) mit einer Zahnstange (62) in Eingriff steht und die Zahnstange (62) vom Motor (15) bzw. einem dem Motor nachgeschalteten Getriebe des Antriebs längsbewegbar ist.

12. Vorrichtung nach einem der Ansprüche 1 bis 11, **dadurch gekennzeichnet, dass** in die zum Aufsatz (50) bzw. Einsatz führenden Glieder des Antriebs (15) eine Rastkupplung geschaltet ist
dass die Rastkupplung im Normalfall in Eingriff steht und die motorische Bewegung des Aufsatzes (50) bzw. Einsatzes erlaubt,
und dass die Rastkupplung im Notfall selbsttätig lösbar ist, um den Aufsatz (50) bzw. Einsatz dann manuell aus seiner Berührungslage (50.1) in seine Abstandslage (50.2) zu überführen.

13. Vorrichtung nach Anspruch 12, **dadurch gekennzeichnet, dass** die Rastkupplung magnetisch wirksam ist.

14. Vorrichtung nach einem der Ansprüche 5 bis 13, **dadurch gekennzeichnet, dass** der Aufsatz (50) bzw. Einsatz der Außenverkleidung (40) mehrere betätigungswirksame Stellen (23) für einen oder mehrere Kontaktgeber (13) von einem oder mehreren Schaltern (12) aufweist
und dass diese unterschiedlichen Betätigungsstellen (23) unterschiedliche Funktionen am Fahrzeug ausführen.

15. Vorrichtung nach Anspruch 14, **dadurch gekennzeichnet, dass** eine Betätigungsstelle (23) zum Öffnen und eine andere zum Schließen des beweglichen Fahrzeugteils dient und/oder dass diese Betätigungsstellen (23) zum damit konformen Bewegen des Aufsatzes (50) bzw. des Einsatzes zwischen der Berührungslage (50.1) und der Abstandslage (50.2) dienen.

16. Vorrichtung nach einem der Ansprüche 1 bis 15, **dadurch gekennzeichnet, dass** der Schalter (12) über seinen Kontaktgeber (13) auf ein unterschiedliches Ausmaß der Verformung der Betätigungsstelle anspricht
und dass unterschiedlich starke Verformungen der Betätigungsstelle unterschiedliche Funktionen im Fahrzeug auslösen, wie Öffnen der Tür einerseits und Schließen der Tür andererseits.

17. Vorrichtung nach einem der Ansprüche 5 bis 16, **dadurch gekennzeichnet, dass** unter dem beweglichen Aufsatz (50) in der Außenverkleidung (40) ruhender Einsatz (37, 39) angeordnet ist,
dass der Ein- bzw. Aufsatz (37, 39; 50) mindestens bereichsweise mehrere Lagen (51, 52, 53) umfassen, die bei einer Druckbetätigung (20) zwar gemeinsam aber lagemäßig getrennt verformbar sind.

18. Vorrichtung nach Anspruch 17, **dadurch gekennzeichnet, dass** der Aufsatz (50) und der Einsatz (37, 39) eine gemeinsam an der Außenverkleidung (40) des Fahrzeugs montierbare Baueinheit (21) bilden.

19. Vorrichtung nach Anspruch 17 oder 18, **dadurch gekennzeichnet, dass** eine Innenlage (37) des Einsatzes aus Elastomermaterial besteht und einen Ausschnitt (32) in der Außenverkleidung (40) des Fahrzeugs dichtend abdeckt
und dass im Bereich des Ausschnitts (32) der Kontaktgeber (13) und gegebenenfalls der Schalter (12) und weitere Funktionsteile für das Fahrzeug, wie ein Schließzylinder (48), angeordnet sind.

20. Vorrichtung nach einem der Ansprüche 17 bis 19, **dadurch gekennzeichnet, dass** auf der Rückseite der mit Stegen (23) und Durchbrechungen (54) versehenen Außenlage (51) des Aufsatzes (50) eine dehnungselastische Membran (52) angeordnet ist, welche die Leerräume der Durchbrechungen (54) verschließt.

21. Vorrichtung nach einem oder mehreren der Ansprüche 5 bis 20, **dadurch gekennzeichnet, dass** eine Lage des Ein- bzw. Aufsatzes (37; 50) aus formsteifen Werkstoff, wie Metall, besteht und eine an sich starre Platte (53) bildet
und dass die Platte (53) ein Loch (55) aufweist, durch welches im Betätigungsfall die Druckbetätigungs-Kraft (20) auf den verformbaren Bereich einer darunterliegenden weiteren Lage (38) übertragen wird.

## Claims

1. Device for activating an opening mechanism and/or a closing mechanism of lockable movable parts (10) on vehicles, such as flaps (10), doors or the like, which when opened allow access at least to certain areas within the interior of the vehicle,
comprising a manual actuator which during actuation acts on at least one contact maker (13) of at least one switch (12),
wherein the actuated switch (12) switches on a drive for opening or closing the movable vehicle part (10),
comprising an outer skin (4) on the vehicle or on the movable vehicle part (10), such as a door skin,
and comprising a decorative element (51), such as a company emblem (51), a model designation, or a decorative part, for decorative purposes and optionally having a visual information content arranged before, on and/or in the outer skin (40),
**characterised in that**
the decorative element (51) according to its decorative character and/or its information content is divided into strips (23,27) with openings (54) provided therebetween,
and at least one portion (23) of the strips (27) is elastically yielding (23') and forms the actuator for the switch (12).

2. Device according to claim 1, **characterised in that** the contact maker (13) of the switch (12) is arranged either directly or indirectly, i.e. via transmission members (33), in the yielding path (29) of the decorative element portion (23).

3. Device according to one of claims 1 or 2, **characterised in that** the contact-providing strip (23) of the decorative element (51) is flexible and when bent acts on the microswitch (12) in order to make contact.

4. Device according to claim 3, **characterised in that** between adjacent strips (23, 27) of the decorative element (21) at least one separating cut (26) is arranged
and that the separating cut (26) increases the flexural elasticity of the strip (23) or strips functioning as the switch actuator.

5. Device according to one of claims 1 to 4, **characterised in that** the decorative element (51) consists of an insert or an attachment (50) which is movable relative to the outer skin (40) between at least two positions (50.1, 50.2),
**in that** the attachment (50), after pressure actuation (20) of the yielding strip (23), can be transferred from a substantially flush or parallel contact position (50.1) relative to the surrounding neighbouring area (42) of the outer skin into a projecting spaced position (50.2),
and **in that** the attachment (50), projecting when in its spaced position (50.2), forms a hand grip for manually fully opening or closing the movable vehicle part.

6. Device according to claim 5, **characterised in that** the insert or attachment (50) is foldable (α) relative to the neighbouring area (42) of the outer skin and is located in an angled position when in the spaced position (50.2).

7. Device according to claim 5 or 6, **characterised in that** the spaced position (50.2) of the decorative element (51) is a position ready for opening from where the fully opened position of the vehicle part (10) is realised by a further manual movement.

8. Device according to one of the claims 5 to 7, **characterised in that** the projecting attachment (50) can be returned, after a renewed actuation, from the spaced position (50.2) into its contact position (50.1).

9. Device according to one or more of claims 5 to 8, **characterised in that** the reversal of the attachment (50) between its contact and spaced positions (50.1, 50.2) is realised by the same drive which serves for opening or closing the movable vehicle part (10) or the corresponding lock.

10. Device according to claim 9, **characterised in that** a lever (47) supporting the foldable attachment (50) or insert is connected for rotation with a bearing shaft (59) and the bearing shaft (59) is movable by the motor or transmission (60) of the drive (50).

11. Device according to claim 9, **characterised in that** the foldable attachment (50) or insert is connected for rotation, in the area of its axis (49), with a gear wheel (63),
wherein the gear wheel (63) engages a tooth rack (62) and the tooth rack (62) is longitudinally movable by the motor (50) or a transmission arranged downstream of the motor of the drive.

12. Device according to one of the claims 1 to 11, **characterised in that** a locking coupling is connected within the members of the drive (15) extending to the attachment (50) or insert,
**in that** the locking coupling in the normal situation is engaged and makes possible the motor-driven movement of the attachment (50) or insert,
and **in that** in an emergency the locking coupling is automatically releasable in order then to transfer the attachment (50) or insert manually from its contact position (50.1) into its spaced position (50.2).

13. Device according to claim 12, **characterised in that** the locking coupling acts magnetically.

14. Device according to one of claims 5 to 13, **characterised in that** the attachment (50) or insert of the outer skin (40) has several locations (23) which are effective for actuation of one or more contact makers (13) of one or more switches (12)
and **in that** these different actuating locations (23) perform different functions on the vehicle.

15. Device according to claim 14, **characterised in that** one actuation location (23) serves for opening and another for closing of the movable vehicle part and/or that these actuation locations (23), in conformity therewith, serve to perform a movement of the attachment (50) or insert between the contact position (50.1) and the spaced position (50.2).

16. Device according to one or more of claims 1 to 15, **characterised in that** the switch (12) responds by means of its contact maker (13) to different magnitudes of deformation of the actuating location
and **in that** different degrees of deformation of the actuating location trigger different functions in the vehicle, such as opening of the door, on the one hand, and closing of the door, on the other hand.

17. Device according to one of claims 5 to 16, **characterised in that** a stationary insert (37, 39) is arranged under the movable attachment (50) in the outer skin (40)
and **in that** the insert and attachment (37, 39; 50) comprise, at least over areas thereof, several layers (51, 52, 53), which upon pressure actuation (20) are deformable together but separately with regard to their layers.

18. Device according to claim 17, **characterised in that** the attachment (50) and the insert (37, 39) form a modular unit (21) jointly mountable on the outer skin (40) of the vehicle.

19. Device according to claim 17 or 18, **characterised in that** an inner layer (37) of the insert consists of elastomeric material and covers a cutout (32) in the outer skin (40) of the vehicle so as to form a seal
and **in that** the contact maker (13) and optionally the switch (12) and further functional parts for the vehicle, such as a locking cylinder (48), are arranged in the area of the cutout (32).

20. Device according to one of claims 17 to 19, **characterised in that** on the backside of the outer layer (51) of the attachment (50) provided with strips (23) and openings (54) is disposed a membrane (52) which is elastically expandable and which closes off the empty spaces of the openings (54).

21. Device according to one or more of claims 5 to 20, **characterised in that** a layer of the insert or attachment (37; 50) consists of an inherently rigid material, such as metal, and forms an inherently rigid plate (53),
and **in that** the plate (53) has a hole (55) through which, during actuation, the pressure actuation force (20) is transmitted onto the deformable area of a further layer (38) arranged underneath.

## Revendications

1. Dispositif d'activation d'un auxiliaire d'ouverture et/ou d'un auxiliaire de fermeture, destiné à des parties mobiles (10) verrouillables sur des véhicules, qui, en cas d'ouverture, permettent un accès au moins à des zones déterminées dans l'habitacle, telles que des volets (10), des portières ou analogues,
avec un actionneur manuel, qui, en cas d'actionnement, agit sur au moins un transducteur de contact (13) d'au moins un interrupteur (12),
l'interrupteur (12) actionné mettant en service un entraînement pour effectuer l'ouverture ou la fermeture de la partie de véhicule mobile (10),
avec un revêtement extérieur (40) sur le véhicule ou sur la partie de véhicule mobile (10), telle qu'une tôle de portière,
et avec un élément décoratif (51), servant à la décoration et, le cas échéant, présentant une teneur en information visuelle, devant, sur et/ou dans l'habillage extérieur (40), tel qu'un emblème de société (51), une désignation de type ou une pièce de décoration,
**caractérisé en ce que**
l'élément décoratif (51) est articulé, selon son caractère décoratif et/ou son contenu en information, en des barrettes (23, 27) ayant des ouvertures (54) intermédiaires,
et **en ce qu'**au moins un élément partiel (23) des barrettes (27) est déformable élastiquement (23') et forme l'actionneur pour l'interrupteur (12).

2. Dispositif selon la revendication 1, **caractérisé en ce que** le transducteur de contact (13) de l'interrupteur (12) est disposé soit directement, soit indirectement, précisément par l'intermédiaire d'organes de transmission (33), dans la trajectoire de déformabilité (29) de l'élément partiel de décoration (23).

3. Dispositif selon l'une des revendications 1 ou 2, **caractérisé en ce que** la barrette (23), fournissant un contact, de l'élément décoratif (51) présente une élasticité en flexion et, lors de sa flexion, agit, en fournissant un contact, sur le micro-interrupteur (12).

4. Dispositif selon la revendication 3, **caractérisé en ce qu'**entre des barrettes (23, 27) voisines de l'élément de décoration (21) est disposée au moins une découpe de séparation (26),
et **en ce que** la découpe de séparation (26) augmente l'élasticité en flexion de la barrette (23) ou des barrettes servant d'actionneurs d'interrupteur.

5. Dispositif selon l'une des revendications 1 à 4, **caractérisé en ce que** l'élément de décoration (51) est formé d'un insert ou d'une pièce rapportée (50), mobile par rapport à l'habillage extérieur (40), entre au moins deux positions (50.1, 50.2),
**en ce que** la pièce rapportée (50), après actionnement par pressage (20) de la barrette (23) déformable, est susceptible d'être passée d'une position de contact (50.1), pratiquement en affleurement ou parallèle, vis-à-vis d'une zone voisine (42) environnante de l'habillage extérieur, en une position espacée (50.2) en saillie,
et **en ce que** la pièce rapportée (50) en saillie, lorsqu'elle est à sa position espacée (50.2), forme une manette pour produire l'ouverture ou la fermeture manuelle complète de la partie de véhicule mobile.

6. Dispositif selon la revendication 5, **caractérisé en ce que** l'insert ou la pièce rapportée (50) est mobile par rabattement (α) par rapport à la zone de voisinage (42) de l'habillage extérieur et se trouve sous une certaine position angulaire lorsqu'elle est à sa position espacée (50.2) .

7. Dispositif selon la revendication 5 ou 6, **caractérisé en ce que** la position espacée (50.2) de l'élément décoratif (51) est une position de disponibilité à l'ouverture, d'où la pleine position d'ouverture de la partie de véhicule (10) s'obtient par un déplacement manuel supplémentaire.

8. Dispositif selon l'une des revendications 5 à 7, **caractérisé en ce que** la pièce rapportée (50) en saillie, après un nouvel actionnement, est susceptible d'être ramenée de sa position espacée (50.2) à sa position de contact (50.1).

9. Dispositif selon l'une ou plusieurs des revendications 5 à 8, **caractérisé en ce que** la commutation commandée de la pièce rapportée (50), entre sa position de contact et sa position espacée (50.1, 50.2), s'effectue en utilisant le même entraînement que celui servant à l'ouverture ou à la fermeture de la partie de véhicule mobile (10) ou de la fermeture afférente.

10. Dispositif selon la revendication 9, **caractérisé en ce qu'**un levier (47), portant la pièce rapportée (50) mobile par rabattement ou l'insert, est relié de façon assujettie en rotation à un arbre de palier (59), et l'arbre de palier (59) est susceptible d'être mû par le moteur ou la transmission (60) de l'entraînement (50).

11. Dispositif selon la revendication 9, **caractérisé en ce que** la pièce rapportée (50) mobile par rabattement ou l'insert est relié(e) de façon assujettie en rotation à une roue dentée (63) dans la zone de son axe (49),
la roue dentée (63) s'engrenant avec une crémaillère (62) et la crémaillère (62) étant susceptible d'être déplacée longitudinalement par le moteur (15) ou une transmission de l'entraînement, installée en aval du moteur.

12. Dispositif selon l'une des revendications 1 à 11, **caractérisé en ce qu'**un accouplement à cliquet est monté dans les organes, guidant vers la pièce rapportée (50) ou l'insert, de l'entraînement (15),
**en ce que** l'accouplement à cliquet, en cas normal, est engrené et permet le mouvement motorisé de la pièce rapportée (50) ou de l'insert,
et **en ce que** l'accouplement à cliquet, en cas normal, est susceptible d'être débrayé automatiquement pour faire passer la pièce rapportée (50) ou l'insert, ensuite, manuellement, de leur position de contact (50.1) en une position espacée (50.2).

13. Dispositif selon la revendication 12, **caractérisé en ce que** l'accouplement à encliquetage agit de façon magnétique.

14. Dispositif selon l'une des revendications 5 à 13, **caractérisé en ce que** la pièce rapportée (50) ou l'insert de l'habillage extérieur (40) présente plusieurs emplacements (23) actifs pour l'actionnement, pour un ou plusieurs transducteurs de contact (13), afférents à un ou plusieurs interrupteurs (12),
et **en ce que** ces différents emplacements d'actionnement (23) assurent des fonctions différentes sur le véhicule.

15. Dispositif selon la revendication 14, **caractérisé en ce qu'**un emplacement d'actionnement (23) sert à l'ouverture et un autre à la fermeture de la partie de véhicule mobile et/ou **en ce que** ces emplacements d'actionnement (23) servent à obtenir un déplacement leur étant conforme de la pièce rapportée (50) ou de l'insert, entre la position de contact (50.1) et la position espacée (50.2).

16. Dispositif selon l'une des revendications 1 à 15, **caractérisé en ce que** l'interrupteur (12) réagit, par l'intermédiaire de son transducteur de contact (13), à une ampleur différente de la déformation de l'emplacement d'actionnement,
et **en ce que** des déformations d'ampleur différentes de l'emplacement d'actionnement déclenchent dans le véhicule des fonctions différentes, telles que l'ouverture de la portière, d'une part, et la fermeture de la portière, d'autre part.

17. Dispositif selon l'une des revendications 5 à 16, **caractérisé en ce qu'**un insert (37, 39) stationnaire est disposé dans l'habillage extérieur (40), sous la pièce rapportée (50) mobile,
**en ce que** l'insert ou la pièce rapportée (37, 39 ; 50) comprennent au moins par zones plusieurs couches (51, 52, 53) déformables, certes conjointement mais cependant séparément, couche par couche, dans le cas d'un actionnement par pressage (20).

18. Dispositif selon la revendication 17, **caractérisé en ce que** la pièce rapportée (50) et l'insert (37, 39) forment un ensemble (21) susceptible d'être monté conjointement sur l'habillage extérieur (40) du véhicule.

19. Dispositif selon la revendication 17 ou 18, **caractérisé en ce qu'**une couche intérieure (37) de l'insert est formée d'un matériau élastomère et recouvre de façon étanche une découpure (32) ménagée dans l'habillage extérieur (40) du véhicule,
et **en ce que** le transducteur de contact (13) et, le cas échéant, l'interrupteur (12) et d'autres parties fonctionnelles pour le véhicule, tel qu'un cylindre de fermeture (48), sont disposés dans la zone de la découpure (32).

20. Dispositif selon l'une des revendications 17 à 19, **caractérisé en ce qu'**en face arrière de la couche extérieure (51), munie de nervures (23) et de passages (54), de la pièce rapportée (50), est disposée une membrane (52) présentant une élasticité à l'étirement et fermant les espaces vides des passages (54).

21. Dispositif selon l'une ou plusieurs des revendications 5 à 20, **caractérisé en ce qu'**une couche de l'insert ou de la pièce rapportée (37 ; 50) est formée d'un matériau présentant une rigidité de forme, tel qu'un métal, et forme une plaque (53) rigide en soi,
et **en ce que** la plaque (53) présente un trou (55) à travers lequel, en cas d'actionnement, la force d'actionnement par pressage (20) est transmise à la zone déformable d'une autre couche (38) sous-jacente.
